# EUROPÄISCHE PATENTSCHRIFT

(11) **EP 0 331 121 B1**
(45) Veröffentlichungstag und Bekanntmachung des Hinweises auf die Patenterteilung: **06.05.1992**
(21) Anmeldenummer: 89103516.4
(22) Anmeldetag: 28.02.1989
(51) Int. Cl.: B61D 17/20

(54) **Gliederbrücke als Teil eines trennbaren Wagenüberganges**
Bridge elements for disconnectible intercommunication passage between vehicles
Elément de passerelle d'intercommunication séparable pour véhicules

(30) Priorität: 02.03.1988 DE 3806702
(43) Veröffentlichungstag der Anmeldung: 06.09.1989
(73) Patentinhaber: HÜBNER Gummi- und Kunststoff GmbH, D-34123 Kassel (DE)
(72) Erfinder: Braemert, Peter, D-3340 Wolfenbüttel (DE); Britzke, Ingo, D-3500 Kassel (DE)
(74) Vertreter: Walter, Helmut, Dipl.-Ing.

(56) Entgegenhaltungen:
- DE-A- 3 347 082
- DE-A- 3 628 627
- DE-C- 539 581
- DE-C- 806 859

## Beschreibung

Es sind Gliederbrücken mit den Merkmalen des Gattungsbegriffes des Anspruches 1 bekannt (DE-OSen 3 305 062, 3 401 298).

Solche Gliederbrücken haben den Vorteil, daß sie auf Grund ihrer Diagonalverstellbarkeit den Fahrzeuglauf nicht beeinträchtigen und einen optimalen Übergang für die Fahrgäste ermöglichen.

Aufgabe der vorliegenden Erfindung ist es, eine gattungsgemäße Gliederbrücke bezüglich der Einbauverhältnisse und Kupplungsmöglichkeit in zweckmäßiger Weise auszubilden. Unter den "Einbauverhältnissen" wird die Zuordnung der Übergangsdrücke zum einen der miteinander gekuppelten bzw. zu kuppelnden Wagen verstanden. Dieser Problematik ist insbesondere deswegen Rechnung zu tragen, weil die Brücke einerseits stabil und zuverlässig an dem Fahrzeug gelagert sein soll, andererseits die Relativbewegungen zwischen den beiden miteinander gekuppelten Fahrzeugen in Fahrzeuglängsrichtung berücksichtigt werden müssen, die aus dem Spiel in der Kupplungsvorrichtung zwischen den beiden Fahrzeugen resultieren und in der Brücke selbst nicht aufgenommen werden sollten, weil deren Aufbau sonst erheblich kompliziert würde, was nicht erwünscht ist, weil die Brücke ohnehin schon relativ vielteilig sein muß, um den übrigen Relativbewegungen zwischen den beiden Fahrzeugen Rechnung tragen zu können. Unter der "Kupplungsmöglichkeit" wird verstanden, daß zwei Brücken, die gemeinsam den Zwischenraum zwischen zwei miteinander gekuppelten Fahrzeugen überbrücken, in der Mitte zwischen den beiden Fahrzeugen lösbar miteinander verbindbar sein müssen. Eine lösbare Verbindungs- bzw. Kupplungsmöglichkeit ist notwendig, um zwei Fahrzeuge innerhalb eines Zuges miteinander kuppeln zu können oder voneinander trennen zu können und als Schlußläufer in zwei verschiedene Züge einstellen zu können. Hierbei sind die Gliederbrückenteile hochgeklappt. Dabei ist es notwendig, diese Kupplungsmöglichkeit so auszubilden, daß zwei Wagen mit jeder ihrer beiden Stirnseiten miteinander gekuppelt werden können, auf die Reihenfolge einer vielzahl von wagen innerhalb eines Zuges also nicht geachtet werden muß. Die Erfindung befaßt sich also aufgabegemäß mit den Möglichkeiten des Anschlusses bzw. der Lagerung von übergangsbrücken gemäß dem genannten Stand der Technik.

Der Lösung der Aufgabe dienen die Mermale der Kennzeichnungsteile der Patentansprüche.

Die Erfindung ist nachfolgend anhand der Zeichnung näher erläutert. In der Zeichnung zeigen:
Fig. 1 das einem von zwei miteinander gekuppelten Fahrzeugen zugekehrte und an diesem gelagerte Ende einer erfindungsgemäß ausgestalteten Gliederbrücke,
Fig. 2 das andere Ende einer erfindungsgemäß ausgestalteten Glieder brücke, das mit dem entsprechenden "anderen" Ende einer zweiten, erfindungsgemäß ausgestalteten Gliederbrücke eines mit dem erstgenannten Fahrzeug gekuppelten Fahrzeuges gekuppelt ist,
Fig. 3 eine Draufsicht auf den in Fig. 1 dargestellten Brückenbereich in einem etwas anderen Maßstab,
Fig. 4 eine Draufsicht auf den in Fig .2 dargestellten Brückenbereich in einem nochmals veränderten Maßstab,
Fig. 5 einen Schnitt nach der Linie A - A in Fig. 3 und
Fig. 6 einen Schnitt nach der Linie B - B in Fig. 4.

An der Stirnseite eines Eisenbahnwagens ist ein in Querrichtung verlaufender Trog an das Bodengerippe des Eisenbahnwagens angesetzt bzw. in die Stirnseite eingelassen, der aus zwei seitlichen winkelschienen 1, einer relativ hohen die winkelschienen 1 miteinander verbindenden hinteren Wand 2 und aus einer die beiden Winkelschienen 1 ebenfalls miteinander verbindenden Winkelschiene 3 besteht. Es handelt sich um eine geschweißte Blechkonstruktion, die mittels der hinteren Wand 2 lösbar oder mit üblichen Mitteln nicht lösbar am Eisenbahnwagen befestigt ist. In dem Trog ist in Fahrzeuglängsrichtung verstellbar ein Schlitten 4 gelagert, dessen Verstellweg sich aus dem Federweg in der Kupplung ergibt, die dem Eisenbahnwagen in üblicher Weise zugeordnet ist und mit der dieser mit einem nächstfolgenden Eisenbahnwagen kuppelbar ist. Der Schlitten 4 hat von der Seite gesehen einen U-förmigen Querschnitt mit höherer Hinterwand und niedrigerer Vorderwand. Am oberen Ende der Hinterwand ist eine nach außen gerichtete horizontale Leiste 5 angesetzt. Der Verstellweg des Schlittens 4 wird nach vorn begrenzt durch die vordere winkelschiene 3 des Troges. Der Verstellbewegung des Schlittens zu der Wand 2 hin wirkt eine Blattfeder 6, entgegen, deren Mitte in einem Lager 7 an der hinteren Wand 2 des Troges 1 - 3 gehalten ist und die mit beiden gewölbten Enden am Schlitten 4 anliegt. Die Blattfeder 6 ist so ausgebildet und angeordnet, daß sie mit abnehmender Entfernung des Schlittens 4 von der Trogwand 2 zunehmend gespannt wird. Um eine Überlastung der Feder 6 auszuschließen, kann die Leiste 5 so in die Abstimmung einbezogen werden, daß sie am einen Ende des Verstellweges des Schlittens 4 an der hinteren Trogwand 2 anstößt, kurz ehe die Feder 6 ihre maximale Spannung erreicht hat. Zur Minderung der Gleitreibung sind die horizontalen Abschnitte 1a der Winkelschienen 1 im Verstellbereich des Schlittens 4 mit je einem reibungsmindernden Belag 8 beschichtet. Über diese Beläge 8 ist der Schlitten auf den horizontalen Abschnitten 1a der Winkelschienen 1 abgestützt. Um ein Kippen des Schlittens 4 um seine Längsachse zu verhindern, ist auf der Oberseite und an jedem Ende auf die Leiste 5 ein Gleitkissen 9 aufgesetzt, und über diese Kissen an beiden Enden der Leiste 5 stützt sich der Schlitten an einer oberen Platte 5a ab, die die Winkelschienen ebenfalls miteinander verbindet. Der Seitenführung des Schlittens 4 dienen Rollen 10, von denen je eine stirnseitig an der Unterseite des Schlittens gelagert ist, um eine vertikale Achse frei drehbar ist und sich an einem nach unten gerichteten Abschnitt 1b an einer der Seitenschienen 1 abstützt. Auf dem unteren Ende der vertikalen Achse ist auf dieser eine Scheibe 10a angeordnet, um ein Kippen des Schlittens nach oben zu verhindern. Hierzu hat die kreisrunde Scheibe 10a einen so viel größeren Durchmesser als die Rolle 10 und ist sie in einem solchen Abstand unterhalb dieser angeordnet, daß sie an der Unterseite des Abschnittes 1b der jeweiligen seitlichen Winkelschiene 1 zur Anlage kommt, wenn der Schlitten 4 in diesem Bereich unzulässig weit nach oben verstellt wird.

In zwei in Fahrzeugquerrichtung gegeneinander versetzten Lagern ist ein starrer niedriger Rahmen gelagert, der das hintere Querrohr 11 aufweist. Jedes Lager besteht aus zwei parallelen Lagerschilden 12, 13, die zwischen sich einen Querzapfen 14 tragen, auf dem drehbar eine Zunge 15 gelagert ist, deren vorderes Ende mit dem Querrohr 11 verbunden ist. Die Lagerschilde 12, 13 sind mit ihren hinteren Enden an der hinteren Wand des Schlittens 4 befestigt. Auf dem Querrohr 11 ist das erste von mehreren aufeinanderfolgenden Trittgliedern 16 befestigt. Jedes dieser Trittglieder hat I-Querschnitt, wobei das erste Trittglied mit seinen beiden hinteren Flanschen oben und unten auf dem Querrohr 11 bzw. dessen parallelen Deck- und Grundfläche aufliegt und mit der Rückseite seines Steges an der vorderen der beiden parallelen Seitenwände des im Querschnitt rechteckigen Querrohres 11 anliegt. Die in Querschnitt und Länge gleichen Trittglieder 16 sind an beiden Enden zwischen den Flanschen der im Querschnitt -förmigen Seitenteile 17 des Rahmens gehalten. Die Seitenteile 17 des Rahmens weisen mit ihren horizontalen Flanschen aufeinander zu, so daß die Trittglieder zwischen diesen Flanschen gehalten werden können. Die Flansche der Trittglieder sind an ihren Enden etwas länger als die Stege und geschlitzt, wobei die Trittglieder mit diesen Schlitzen 18 Zapfen 19 umgreifen, die in den Flanschen der Seitenteile 17 gehalten sind. Auf diese Weise sind die Trittglieder 16 zwischen den Flanschen der Seitenteile 17 gelenkig ortsfest gehalten. Die Trittglieder sind vorzugsweise Aluminiumprofile, die auf der Oberseite mit einem reibungserhöhenden Belag versehen sind.

Zwischen je zwei aufeinanderfolgenden Trittgliedern 16 ist ein Zwischenglied 20 gehalten. Die Zwischenglieder haben im wesentlichen den gleichen Querschnitt wie die Trittglieder 16, bestehen jedoch vorzugsweise aus Kunststoff. Sie haben deshalb eine entsprechend dickere Wandstärke und der Steg ist doppelwandig ausgeführt bzw. ein Kammerprofil. Außerdem sind die Zwischenprofile um soviel niedriger als die Trittglieder, daß sie im Bereich zwischen den beiden Flanschen eines Trittgliedes gehalten werden können. Auch sie sind an den Enden geschlitzt und umgreifen mit jedem Schlitz einen Zapfen eines Seitenteiles 17.

Um im Endbereich der Gliederbrücke zum zugehörigen Eisenbahnwagen keine Stufe entstehen zu lassen, ist am Eisenbahnwagen ein Übergangsblech 21 schwenkbar gelagert, das mit seinem freien Ende auf der Brücke lose aufliegt.

Das dem Eisenbahnwagen abgekehrte Ende der Gliederbrücke ist über einen abriebfesten Belag 22 auf einer Stütztraverse 23 aufgelegt, die insbesondere Teil einer Mittelpufferkupplung zwischen diesem und einem folgenden Eisenbahnwagen ist. An diesem folgenden Eisenbahnwagen ist eine gleiche Brücke in gleicher Weise gelagert, und im Bereich der Mittelpufferkupplung sind beide Brücken lösbar miteinander verbunden, um die beiden Hälften einer durchgehenden Übergangsbrücke zu bilden.

Um die beiden Brückenhälften lösbar miteinander kuppeln zu können sind die einander zugekehrten Brückenhälftenenden wie folgt ausgebildet. Dabei wird die Ausgestaltung der beiden Brückenhälftenenden auf der einen Seite einer lotrechten Längsebene durch beide Eisenbahnwagen beschrieben, wobei zu bemerken ist, daß die Anordnung auf der anderen Seite dieser Längsebene gleich ausgebildet ist, die Teile, die auf der "einen" Seite der "einen" Brückenhälfte zugeordnet sind, auf der anderen Seite der Längsebene der "anderen" Brückenhälfte zugeordnet sind und umgekehrt, so daß Eisenbahnwagen in beliebiger und wechselnder Reihenfolge miteinander gekuppelt werden können.

Am letzten Trittglied 16 ist ein parallel zu ihm verlaufendes, im Querschnitt rechteckiges Rohr 24 befestigt, das etwa bis zu der vorvorerwähnten vertikalen Längsebene reicht nicht aber über diese hinausragt. In diesem 24 ist ein Riegel 25 unter dem Einfluß einer Feder 26 oder entgegen der Wirkung dieser Feder verstellbar. An dem der Fahrzeuglängsseite zugehörigen Ende ragt der Riegel 25 mit seinem kegelförmigen Kopf 27 heraus und ist in eine Riegelaufnahme 28 eingeführt, die am Ende der anderen Brückenhälfte zugeordnet ist. Im wesentlichen handelt es sich um ein gelochtes Blech, das an der anderen Brückenhälfte gehalten ist. In dieser Verriegelungsstellung des Riegels 25 ist die Feder 26 vollständig oder weitgehend entspannt. Um die beiden Brückenhälften voneinander trennen zu können, muß der Riegel 25 mit seinem Kopf 27 aus der Riegelaufnahme 28 herausgeschoben werden können. Hierzu ragt in eine Tasche 29 des Riegels 25 ein Daumen 30, der auf einem vertikalen Zapfen 31 sitzt, der um seine Längsachse drehbar ist, um den Daumen 30 schwenken und den Riegel 25 verschieben zu können. Um den Zapfen 31 drehen zu können ist er am oberen Ende als Vierkant ausgebildet, auf den durch eine Öffnung im oberen Flansch des letzten Trittgliedes ein entsprechender Schlüssel aufzustecken ist. Der Zapfen 31 sitzt in einem zweiten, dem Rohr 24 entsprechenden Rohr 32 zwischen dem Rohr 24 und dem Trittglied 16.

Die Gliederbrücke gemäß der Erfindung hat insgesamt eine Reihe von Vorteilen. Der Querversatz zwischen den beiden Eisenbahnwagen kann in der Brücke aufgenommen werden, weil diese in den Diagonalrichtungen verstellbar ist. Er ist begrenzt, wenn eines der Seitenteile 17 mittels eines Gummipuffers 33 am äußeren vertikalen Abschnitt 1c einer der Winkelschienen 1 zur Anlage kommt. Der Höhenversatz zwischen den beiden Eisenbahnwagen ist in den Gelenken 12 bis 15 aufnehmbar. Diese Gelenke ermöglichen es auch, die Brücke bei einem Schlußläufer nach oben an die Stirnwand des Wagens heranzuklappen. Längenänderungen im Abstand zwischen zwei miteinander gekuppelten Eisenbahnwagen infolge des Kupplungsspieles werden durch die Längsbewegungen der Schlitten zweier miteinander gekuppelten Brücken in den Trögen aufgenommen. Diese beiden Brücken werden durch die Federn 6 in der Mitte zwischen den beiden Wagen zentriert. Die eine Endstellung der Brücke ist in Fig. 1 mit I, die andere Endstellung mit II bezeichnet.

## Patentansprüche

1. Gliederbrücke als Teil eines trennbaren Wagenüberganges zwischen zwei gelenkig miteinander gekuppelten Schienenfahrzeugen, die mehrere, in Brückenlängsrichtung aufeinanderfolgende, in Brückenquerrichtung verlaufende, stabförmige Trittglieder aufweist, deren Enden gelenkig den Seitenteilen eines etwa der Umfangskontur der Brücke folgenden Rahmens zugeordnet sind, dessen eines in Bruckenquerrichtung verlaufendes Endteil zur Festlegung am einen der beiden miteinander gekuppelten Schienenfahrzeuge ausgebildet ist und dessen anderes in Bruckenquerrichtung verlaufendes Endteil zur Festlegung am entsprechenden Endteil der Gliederbrücke des anderen der beiden miteinander gekuppelten Schienenfahrzeuge ausgebildet ist, dadurch gekennzeichnet, daß das in Brückenquerrichtung verlaufende Rahmenendteil, das dem einen der miteinander gekuppelten Schienenfahrzeuge zuzuordnen ist, an einem Schlitten (4) gelagert ist, der in Brückenlängsrichtung in einem Trog (1-3) des Schienenfahrzeuges um einen Verstellweg verstellbar ist, der sich aus dem Längsspiel der Kupplung zwischen den beiden Schienenfahrzeugen ableitet.

2. Gliederbrücke nach Anspruch 1, dadurch gekennzeichnet, daß der Verstellweg des Schlittens (4) mindestens etwa dem halben Kupplungsspiel entspricht.

3. Gliederbrücke nach Anspruch 1 oder 2, dadurch gekennzeichnet, daß der Verstellweg des Schlittens (4) höchstens etwa dem Kupplungsspiel entspricht.

4. Gliederbrücke nach einem der Ansprüche 1 bis 3, dadurch gekennzeichnet, daß auf den Schlitten (4) eine Feder (6) wirkt, die den Schlitten an einem Anschlag (3) in Anlage zu halten sucht, der den Verstellweg des Schlittens in der Richtung eines Entfernens der Brücke vom Schienenfahrzeug begrenzt.

5. Gliederbrücke nach Anspruch 4, dadurch gekennzeichnet, daß die Feder eine Blattfeder (6) ist, die mit einem mittleren Bund an der Rückwand des Troges (1-3) gehalten ist und mit ihren beiden freien Enden an der Rückwand des im wesentlichen ebenfalls trogförmigen Schlittens (4) anliegt.

6. Gliederbrücke nach einem der Ansprüche 1 bis 5, dadurch gekennzeichnet, daß die Brücke an dem im wesentlichen trogförmigen Schlitten (4) in zwei Lagern (12-15) an der Innenseite der Schlittenrückwand um ein horizontale Achse (14) schwenkbar gelagert ist.

7. Gliederbrücke nach einem der Ansprüche 1 bis 6, dadurch gekennzeichnet, daß der Schlitten (4) zwischen dem Trogboden und seitlichen oberen Trogabdeckungen über die Gleitreibung mindernde Flächen (8,9) geführt ist.

8. Gliederbrücke nach einem der Ansprüche 1 bis 7, dadurch gekennzeichnet, daß der Schlitten (4) mittels seitlicher Rollen (10) an Wänden geführt ist, die den Trog (1-3) an beiden seiten begrenzen.

9. Gliederbrücke nach einem der Ansprüche 1 bis 8, gekennzeichnet durch eine Verriegelungseinrichtung (24-31) an dem in Brückenquerrichtung verlaufenden Rahmenendteil, das dem Schlitten (4) abgekehrt ist, zur lösbaren Verriegelung dieses Endteiles mit dem Rahmenendteil der Gliederbrücke, die dem zweiten der mit miteinander gekuppelten Schienenfahrzeuge zugeordnet ist.

10. Gliederbrücke nach Anspruch 9. gekennzeichnet durch einen Verriegelungsbolzen (25) zwischen der einen Längsseite der Gliederbrücke und der Mittellängsebene der Gliederbrücke, der in einem Rohr (24) innerhalb dieses Bereiches verstellbar ist, um in einer äußeren Endstellung mit einem Riegelkopf (27) über die Brückenlängsseite hinaus verstellbar zu sein, und durch eine Riegelaufnahme (28) im Bereich der anderen Längsseite der Gliederbrücke.

11. Gliederbrücke nach Anspruch 10, dadurch gekennzeichnet, daß der Verriegelungsbolzen (25) in der äußeren Endstellung von einer Feder (26) gehalten ist.

12. Gliederbrücke nach Anspruch 10 und 11, dadurch gekennzeichnet, daß der Verriegelungsbolzen (25) in die innere Endstellung durch einen manuell zu betätigenden Hebel (30) zu verstellen ist.

13. Gliederbrücke an Anspruch 10 bis 12, dadurch gekennzeichnet, daß der Verriegelungsbolzen und sein Führungsrohr unterhalb der Ebene der Brücke liegen, die Hebelverstellung jedoch von oberhalb dieser Ebene möglich ist.

14. Gliederbrücke nach einem der Ansprüche 1 bis 13, dadurch gekennzeichnet, daß der Trog (1-3) als offene Konstruktion ausgebildet ist und zwei Seitenschienen (1) aufweist, auf deren horizontalen Abschnitten (1a) der Schlitten (4) abgestützt ist, an deren inneren, vertikal nach unten gerichteten Abschnitten (16) der Schlitten seitlich geführt ist und an deren äußeren, vertikal nach oben gerichteten Abschnitten (1c) die Diagonalverstellung der Brücke begrenzt wird.

15. Gliederbrücke nach den Ansprüchen 8 und 14, dadurch gekennzeichnet, daß die Rollen (10) an der Unterseite des Schlittens (4) angeordnet sind, die den Verstellweg des Schlittens in einer Richtung durch Anstoßen an einer Querschiene (3) begrenzen, die die Seitenschienen (1) miteinander verbinden.

## Claims

1. A link bridge as part of a separable gangway between two articulatedly interconnected rail vehicles, the bridge having a number of slat-like tread members which are consecutive lengthwise of the bridge and extend transversely thereof, the ends of the tread members being pivotally associated with the side members of a frame substantially following the perimeter of the bridge, a frame end member which extends transversely of the bridge being adapted to be secured to one of the two vehicles to be coupled together, another frame end member which extends transversely of the bridge being adapted to be secured to the corresponding end member of the link bridge of the other of the two coupled-together rail vehicles, characterised in that the frame end member which extends transversely of the bridge and which is to be associated with one of the two coupled-together vehicles is mounted on a slide (4) movable lengthwise of the bridge in a trough (1 - 3) of the vehicle over a distance depending upon the longitudinal backlash of the coupling between the two vehicles.

2. A link bridge according to claim 1, characterised in that the travel of the slide (4) corresponds at least to half the coupling backlash.

3. A link bridge according to claim 1 or 2, characterised in that the travel of the slide (4) corresponds at most to approximately the coupling backlash.

4. A link bridge according to any of claims 1 to 3, characterised in that a spring (6) acts on the slide (4) and endeavours to retain the same in contact with an abutment (3) limiting the travel of the slide (4) in the direction of a movement of the bridge away from the vehicle.

5. A link bridge according to claim 4, characterised in that the spring is a spring strip (6) which is retained by way of a central collar on the back wall of the trough (1 - 3) and which engages by way of its two free ends with the back wall of the substantially trough-like slide (4).

6. A link bridge according to any of claims 1 to 5, characterised in that the bridge is so mounted on the substantially trough-shaped slide (4) in two bearings (12 - 15) on the inside of the slide back wall as to be pivotable around a horizontal pivot (14).

7. A link bridge according to any of claims 1 to 6, characterised in that the slide (4) is guided between the trough base and lateral top trough covers by way of surfaces (8, 9) which reduce sliding friction.

8. A link bridge according to any of claims 1 to 7, characterised in that the slide (4) is guided by means of lateral rollers (10) on walls which bound the trough (1 - 3) on both sides.

9. A link bridge according to any of claims 1 to 8, characterised by locking means (24 - 31) on the frame end member which extends transversely of the bridge and which is remote from the slide (4), for releasably locking such end member to the frame end member of the link bridge associated with the second of the two coupled-together rail vehicles.

10. A link bridge according to claim 9, characterised by: a locking bolt (25) between one longitudinal side of the link bridge and the longitudinal centre-plane thereof, the bolt (25) being movable in a tube (24) in this zone in order to be movable into an outer end position by way of a bolt head (27) beyond the long side of the bridge; and by a socket (28) for the bolt near the other long side of the link bridge.

11. A link bridge according to claim 10, characterised in that the locking bolt (25) is retained by a spring (26) in its outer end position.

12. A link bridge according to claims 10 and 11, characterised in that the locking pin (25) can be moved into its inner end position by a manually operated lever (30).

13. A link bridge according to claims 10 to 12, characterised in that the locking pin (25) and its guide tube are disposed below the plane of the bridge but the lever (30) can be operated from above such plane.

14. A link bridge according to any of claims 1 to 13, characterised in that the trough 1 - 3 is an open construction and has two side bars (1), the slide (4) bearing on the horizontal parts (1a) of the side bars (1) and being guided laterally on the inner vertically downwardly extending parts (16) of the side bars (1), diagonal movement of the bridge being limited by way of the outer vertically upwardly extending parts (1c) of the bars (1).

15. A link bridge according to claims 8 and 14, characterised in that the rollers (10) are disposed on the underside of the slide (4) and limit the travel thereof in one direction by abutting a cross-bar (3) interconnecting the side bars (1).

## Revendications

1. Passerelle articulée en tant qu'élément d'un passage d'intercirculation séparable entre deux véhicules ferroviaires attelés l'un à l'autre de manière articulée, cette passerelle présentant plusieurs éléments en forme de barre, qui se succèdent dans le sens longitudinal de la passerelle et qui s'étendent dans le sens transversal de la passerelle, leurs extrémités étant coordonnées de manière articulée aux parties latérales d'un cadre suivant approximativement le contour périphérique de la passerelle, une partie d'extrémité de ce cadre s'étendant dans le sens transversal de la passerelle étant conçue pour être fixée à l'un des deux véhicules ferroviaires attelés l'un à l'autre et l'autre partie d'extrémité de cadre s'étendant dans le sens transversal de la passerelle étant conçue pour être fixée à la partie d'extrémité correspondante de la passerelle articulée de l'autre des deux véhicules ferroviaires attelés l'un à l'autre, caractérisée en ce que la partie d'extrémité du cadre, qui s'étend dans le sens transversal de la passerelle et qui est destinée à être coordonnée à l'un des véhicules attelés l'un à l'autre, est montée au droit d'un chariot (4) qui peut se déplacer dans le sens longitudinal de la passerelle dans un plateau en forme d'auge (1-3) du véhicule ferroviaire, de la valeur d'une course qui résulte du jeu longitudinal de l'attelage entre les deux véhicules ferroviaires.

2. Passerelle articulée selon la revendication 1, caractérisée en ce que la course du chariot (4) correspond au moins environ à la moitié du jeu de l'attelage.

3. Passerelle articulée selon la revendication 1 ou la revendication 2, caractérisée en ce que la course du chariot (4) correspond au maximum environ au jeu de l'attelage.

4. Passerelle articulée selon l'une quelconque des revendications 1 à 3, caractérisée en ce qu'un ressort (6) agit sur le chariot, ce ressort cherchant à maintenir le chariot (4) en appui contre une butée (3) qui limite la course du chariot dans le sens de l'éloignement de la passerelle par rapport au véhicule ferroviaire.

5. Passerelle articulée selon la revendication 4, caractérisée en ce que le ressort est un ressort à lame (6) qui est maintenu par une attache médiane contre la paroi arrière du plateau en forme d'auge (1-3) et qui s'appuie par ses deux extrémités libres contre la paroi arrière du chariot (4) également sensiblement en forme d'auge.

6. Passerelle articulée selon l'une quelconque des revendications 1 à 5, caractérisée en ce que la passerelle est montée, de manière à pivoter autour d'un axe horizontal (14) sur le chariot (4) sensiblement en forme d'auge, dans deux paliers (12 et 15) contre la face interne de la paroi arrière du chariot.

7. Passerelle articulée selon l'une quelconque des revendications 1 à 6, caractérisée en ce que le chariot (4) est guidé entre le fond du plateau en forme d'auge et les plaques supérieures latérales d'enveloppe du plateau par l'intermédiaire de surfaces (8, 9) réduisant la friction de glissement.

8. Passerelle articulée selon l'une quelconque des revendications 1 à 7, caractérisée en ce que le chariot (4) est guidé au moyen de rouleaux (10) latéraux contre les parois qui bordent le plateau en forme d'auge (1-3) des deux côtés.

9. Passerelle articulée selon l'une quelconque des revendications 1 à 8, caractérisée par un dispositif de verrouillage (24-31) sur la pièce d'extrémité du cadre située dans le sens transversal de la passerelle, et à l'opposé du chariot (4), ce dispositif étant destiné à verrouiller de manière détachable cette partie d'extrémité avec la partie d'extrémité de cadre de la passerelle articulée qui correspond au second des véhicules ferroviaires attelés l'un à l'autre.

10. Passerelle articulée selon la revendication 7, caractérisé par une tige de verrouillage (25) entre un côté longitudinal de la passerelle articulée et le plan longitudinal médian de la passerelle articulée, cette tige pouvant se déplacer dans un tube (24) à l'intérieur de cette zone, afin d'être déplacée avec une tête de verrou (27) vers l'extérieur dans une position finale extérieure au-delà du côté longitudinal de la passerelle, et caractérisée par un logement de verrou (28) dans la zone de l'autre côté longitudinal de la passerelle articulée.

11. Passerelle articulée selon la revendication 10, caractérisée en ce que la tige de verrouillage (25) est maintenue par un ressort (26) dans la position finale extérieure.

12. Passerelle articulée selon les revendications 10 et 11, caractérisée en ce que la tige de verrouillage (25) doit être déplacée en position finale interne au moyen d'un levier (30) à commande manuelle.

13. Passerelle articulée selon les revendications 10 à 12, caractérisée en ce que la tige de verrouillage et son tube de guidage sont situés sous le niveau de la passerelle, le déplacement du levier étant toutefois possible depuis le dessus de ce niveau.

14. Passerelle articulée selon l'une des revendications 1 à 13, caractérisée en ce que le plateau en forme d'auge (1-3) est conçu sous forme de construction ouverte et présente deux rails latéraux (1) sur les branches horizontales (1a) desquelles s'appuie le chariot (4) et dont les branches intérieures (16) verticalement dirigées vers le bas servent au guidage latéral du chariot et dont les branches extérieures (1c) dirigées vers le haut servent à limiter le déplacement en diagonale de la passerelle.

15. Passerelle articulée selon les revendications 8 et 14, caractérisée en ce que les rouleaux (10) sont placés contre la face inférieure du chariot (4) et limitent la course du chariot dans une direction en butant contre un rail transversal (3) qui relie entre eux les rails latéraux (1).
